# EUROPÄISCHE PATENTSCHRIFT

(11) **EP 0 155 647 B1**
(45) Veröffentlichungstag und Bekanntmachung des Hinweises auf die Patenterteilung: **15.01.1992**
(21) Anmeldenummer: 85102985.0
(22) Anmeldetag: 15.03.1985
(51) Int. Cl.: H01Q 23/00, H01Q 1/12

(54) **Antennenanordnung in der Heckscheibe eines Kraftfahrzeugs**
Antenna arrangement in the rear window of a car
Arrangement d'antenne dans la vitre arrière d'une voiture

(30) Priorität: 21.03.1984 DE 3410415
(43) Veröffentlichungstag der Anmeldung: 25.09.1985
(73) Patentinhaber: Hans Kolbe & Co., 31162 Bad Salzdetfurth (DE)
(72) Erfinder: Lindenmeier, Heinz, D-8033 Planegg (DE); Flachenecker, Gerhard, D-8012 Ottobrunn (DE); Hopf, Jochen, D-8013 Haar (DE)
(74) Vertreter: Röse, Horst

(56) Entgegenhaltungen:
- EP-A- 0 023 943
- EP-A- 0 065 263
- FR-A- 2 024 911
- FR-A- 2 400 805
- US-A- 4 260 989
- PATENTS ABSTRACTS OF JAPAN, Band 7, Nr. 226 (E-202)[1371], 7. Oktober 1983; & JP-A-58 116 802 (ASAHI GLASS K.K.) 12.07.1983
- RUNDFUNKTECHNISCHE MITTEILUNGEN, Band 21, Nr. 6, Dezember 1977, Seiten 253-260; H. LINDENMEIER: "Aktive Autoantennen für Standardempfänger und elektronisch abstimmbare Empfänger"
- PATENTS ABSTRACTS OF JAPAN, Band 5, Nr. 74 (E-57)[746], 16. Mai 1981; & JP-A-56 24 802 (MITSUBISHI DENKI K.K.) 10.03.1981
- Nachrichten technische Zeitschrift,1970,Heft 4,S.179-180
- Internationale Elektronische Rundschau,1969,Nr6,S141-144

## Beschreibung

Die Erfindung betrifft eine Antennenanordnung nach dem Oberbegriff des Anspruchs 1.

Bei derartigen Antennen ist es erforderlich, sowohl den LMK-Empfang als auch den UKW-Empfang möglichst gut zu gestalten und die Einkopplung von hochfrequenten Störungen z.B. aus dem Bordnetz des Fahrzeugs zu verhindern.

In der EP-A-65263 ist eine Antennenanordnung nach dem Oberbegriff des Anspruchs 1 bekannt. Es ist dort in Fig. 2 eine Antennenanordnung in der Heckscheibe eines Kraftfahrzeugs mit einem darin befindlichen Heizfeld mit den Sammelschienen und Gleichstromzuführung gezeigt. In dem oberen vom Heizfeld nicht bedeckten Bereich der Heckscheibe ist ein rechteckiger, also flächenhaft ausgebildeter Antennenleiter angebracht, der u.a. auch für den Empfang der LMK-Signale bestimmt ist und als Hauptantenne bezeichnet wird. Dieser Antennenleiter ist mit dem Heizfeld galvanisch nicht verbunden.

Eine weitere Antennenanordnung solcher Art ist z.B. bekannt aus DE-PS 26 50 044. Bei dieser Antenne dient das Heizfeld als Antenne für den Empfang der LMK- und der UKW-Signale. Ein besonderes Problem stellt hierbei die Gleichstromzuführung für das Heizfeld dar. Insbesondere im LMK-Bereich, in dem das Heizfeld aufgrund der niedrigen Frequenz ein hochohmiges Antennenelement bildet, ist die Zuführung der großen, für die Heizung des Feldes notwendigen Gleichströme stets mit einer erheblichen Bedämpfung der Empfangssignale verbunden. Die Heizströme werden nach der dort angegebenen Erfindung über eine bifilar ausgeührte Drossel zugeführt, wobei diese Drossel dem Antennenelement bezüglich der hochfrequenten Signale parallel geschaltet ist. Insbesondere bei niedrigen Frequenzen ist es nicht möglich, den Blindwiderstand dieser Drossel breitbandig für den LMK-Bereich so groß zu gestalten, daß die Parallelschaltung dieses Elements zur Antenne das Empfangssignal nicht merklich beeinträchtigt. Im UKW-Bereich, in dem das Heizfeld ein wesentlich niederohmigeres Antennenelement bildet, kann die Verdrosselung der Gleichstromzuführung wesentlich einfacher und ohne großen technischen Aufwand durchgeführt werden.

Im Gegensatz zum LMK-Bereich ist der Empfang für UKW-Signale mit einer mach DE-PS 26 50 044 beschriebenen Antenne ausreichend.

Ein weiterer Nachteil dieser Antenne nach dem Stande der Technik ist die große Störeinkopplung in den Empfängereingang, insbesondere bei niedrigen Frequenzen. Diese hochfrequenten Störungen sind durch die elektrischen Aggregate im Fahrzeug verursacht, wie z.B. durch Zünd- und durch Einspritzimpulse. Da bei einer Antenne nach DE-PS 26 50 044 das Antennenelement sowohl mit dem Empfängereingang als auch, bei eingeschalteter Heckscheibenheizung, mit der hochfrequent gestörten Gleichspannungsversorgung verbunden ist, sind zur Vermeidung von Empfangsstörungen Siebmaßnahmen in der Gleichspannungsversorgung mit hoher Wirksamkeit vor allem für den niederfrequenten LMK-Bereich erforderlich. Der technische Aufwand für diese Siebung ist u.a. aufgrund der hohen Heizströme (bis zu ca. 30 A) erheblich.

Eine ähnliche Antenne ist aus DE-OS 23 60 672 bekannt. Diese besitzt ähnliche Nachteile.

Aufgabe der Erfindung ist es deshalb, bei einer Antenne nach dem Oberbegriff des Anspruchs 1 gute Empfangseigenschaften sowohl im UKW-Bereich als auch im LMK-Bereich zu schaffen und dabei den Aufwand, der zur Siebung der niederfrequenten Störungen im Heizkreis erforderlich ist, so gering wie möglich zu halten.

Diese Aufgabe wird erfindungsgemäß durch die im Kennzeichen des Anspruchs 1 angegebenen Merkmale gelöst.

Weitere Merkmale, Vorteile und Einzelheiten der Erfindung ergeben sich aus den Ansprüchen und der nachfolgenden Beschreibung. Im folgenden wird die Erfindung anhand von Zeichnungen von Ausführungsbeispielen dargestellt und näher beschrieben. Es zeigen:
Fig. 1 schematisch als Schaltbild das Grundprinzip einer Antenne nach der Erfindung mit der Auskopplung der UKW-Signale am Heizfeld;
Fig. 2 schematisch als Schaltbild eine aktive Antenne nach der Erfindung mit mittig im freien Bereich zwischen Heizfeld und Scheibenberandung angeordnetem LMK-Antennenleiter;
Fig. 3 als Draufsicht die Annäherung der flächenhaften Ausführung des LMK-Antennenleiters
   a) durch eine Gitterstruktur oder
   b) durch mehrere parallele Leiter;
Fig. 4 schematisch als Schaltbild das Grundprinzip einer Antenne nach der Erfindung mit der Auskopplung der UKW-Signale am LMK-Antennenleiter
   a) mit kapazitiver Ankopplung oder
   b) mit transformatorischer Ankopplung;
Fig. 5 schematisch als Schaltbild die Zuführung des Gleichstroms zum als UKW-Antennenleiter verwendeten Heizfeld über Blindwiderstandsschaltungen mit Gleichstromdurchgang
   a) zu der Sammelschiene, an der auch der UKW-Signalweg 13 über die Anschlußstelle 19 angeschlossen ist, oder
   b) auch an der anderen Sammelschiene;
Fig. 6 Erzeugung der für den UKW-Bereich hochohmigen Serienimpedanz in der Gleichstromzuführung
   a) durch Induktivitäten oder
   b) durch Parallelresonanzkreise, diese in
   c) mit zusätzlichem Kondensator;
Fig. 7 schematisch als Schaltbild die Einbeziehung der Blindwiderstandsschaltung zur Zuführung des Gleichstroms zum Heizfeld in die Transformationsschaltung im UKW-Signalweg 13;
Fig. 8 schematisch als Schaltbild die hochfrequente Abtrennung des Heizfeldes von der Gleichstromzuführung für den LMK-Frequenzbereich mittels einer bifilar aufgewickelten Spule 30;
Fig. 9 ein LMK-Ersatzschaltbild;
Fig. 10 als Diagramm die Abhängigkeit der Antennenkapazität Ca von der relativen Breite b/h der flächenhaften Antennenstruktur (Meßkurven) für verschiedene Höhen h des freien Feldes zwischen Heizstruktur und Scheibenberandung;
Fig. 11 als Diagramm die Abhängigkeit der effektiven Höhe heff der LMK-Antenne von der relativen Breite b/h (Meßkurven);
Fig. 12 als Diagramm die Signalspannung Ue am Eingang des LMK-Verstärkers in Abhängigkeit von der relativen Breite b/h bei für den LMK-Bereich geerdetem Heizfeld.

Die mit der Erfindung erzielten Vorteile bestehen insbesondere in einem besseren LMK-Empfang und in einer Reduktion der Störungen, die über die Gleichstromspeisung in das Empfangssystem eingekoppelt werden. Durch die galvanische Trennung des LMK-Antennenleiters 3 vom Heizfeld 2 ist darüber hinaus eine hochfrequente Abtrennung des Heizfeldes von der Fahrzeugkarosserie in der Regel nicht erforderlich, wodurch der mit der Einführung einer bifilaren Drossel verbundene Aufwand vermieden werden kann.

Bei einer aktiven Antenne nach der Erfindung ist es erforderlich, für die Optimierung des LMK-Empfangs die verbleibende, vom Heizfeld nicht abgedeckte Fläche, welche in der Regel die Form eines Rechtecks mit einer langen und einer schmalen Seite besitzt, optimal zu nutzen derart, daß bei vorgegebener Eingangskapazität des LMK-Verstärkers die Signalspannung maximal wird. Dieser Optimierung liegt folgendes Dimensionierungsprinzip zugrunde:

Im LMK-Bereich läßt sich die Antenne als Quelle mit kapazitivem Innenwiderstand 1/Ca in Serie zu einer frequenzunabhängigen Quellenspannung E^{*}heff beschreiben. Bei Vernachlässigung der Kapazität der Verbindung zwischen dem Antennenleiter und dem LMK-Verstärkereingang ist diese Antennenkapazität mit der Gesamt-Eingangskapazität Cv des Antennenverstärkers am Eingang 5 belastet, wie es in Fig. 9 dargestellt ist. Bei vorgegebener innerer Rauschspannung Ur des Verstärkers ist die für ein Signal-Rauschverhältnis von 1 notwendige Mindestfeldstärke Eg folgendermaßen darzustellen:

$\text{Eg = (1+Cv/Ca) * Ur/heff (1)}$

Für andere Feldstärken E ist der sich ergebende Signal-Rauschabstand E/Eg und kann folgendermaßen dargestellt werden:

${\text{E/Eg = E}}^{\text{*}} \text{heff/(Ur*(1+Cv/Ca)) = Ue/Ur (2)}$

Ue bezeichnet dabei entsprechend Fig. 9 die Eingangsspannung des LMK-Verstärkers bei vorgegebener Signalfeldstärke E. Im Interesse einer möglichst großen Empfindlichkeit soll die Grenzfeldstärke Eg so gering bzw. die Steuerspannung Ue soll bei vorgegebener Feldstärke E so groß wie möglich sein. Dies wird durch eine möglichst große effektive Höhe heff und eine möglichst große Kapazität Ca bei möglichst geringer Eingangskapazität Cv bewirkt.

Im folgenden wird die Optimierung der Empfindlichkeit für den Fall eines LMK-frequent geerdeten Heizfeldes betrachtet. Das Heizfeld ist also ohne weitere Maßnahmen direkt mit den Gleichstromzuführungen verbunden. Die Berandungen der nicht vom Heizfeld bedeckten freien Fläche auf der Heckscheibe liegen somit sämtlich auf Massepotential.

Maximale effektive Höhe wird aus Symmetriegründen dann erreicht, wenn ein längsgestreckter Antennenleiter im halben Abstand zwischen Heizfeldrand und Scheibenrand, also mittig angebracht wird, wenn also die Abstände ak und ah nach Fig. 2 gleich groß und gleich a gewählt werden. Zweckmäßigerweise ist ebenfalls der Abstand as an der Schmalseite der Antennenstruktur gleich a zu wählen. Im Interesse einer möglichst großen Antennenkapazität ist der LMK-Antennenleiter 3 flächig auszuführen mit einer möglichst großen Breiten- und Längenabmessung. Diese Abhängigkeit der Antennenkapazität Ca von der relativen Breite der Antennenstruktur b/h zeigt Fig. 10 (Meßkurven), wobei der Parameter "h" nach Fig. 2 die Breite des von der Heizstruktur nicht bedeckten Feldes zur Scheibenberandung bezeichnet und die Breite b sich aus $\text{b = (h-2a)}$ ergibt. Es sind Meßkurven für drei typische Fälle, nämlich für h= 20cm, h= 12cm und h= 6cm dargestellt.

Im Gegensatz zum Anstieg der Antennenkapazität Ca nimmt die effektive Höhe der Antennenstruktur mit zunehmenden Werten von b/h ab (Fig. 11, Meßkurven). Die Normierungshöhe href in Fig. 11 ist willkürlich gewählt.

Für die Steuerspannung Ue am Eingang des LMK-Antennenverstärkers 6 ergeben sich mit Gleichung (2) Verläufe, wie sie in Fig. 12 dargestellt sind. Mit zunehmender Breite h des vom Heizfeld nicht bedeckten Feldes der Heckscheibe steigt die maximal erreichbare Steuerspannung an. Unabhängig von der absoluten Breite h ergibt sich jedoch jeweils für den gleichen Wert von b/h = (b/h)opt ein Maximum Uemax der Steuerspannung Ue. (b/h)opt hängt allerdings von der Eingangskapazität Cv des LMK-Antennenverstärkers 6 ab. Die angenähert parabelförmige Charakteristik der Verläufe Ue/Uref als Funktion von b/h kann durch folgende Gleichung mit guter Genauigkeit im Bereich $\text{5pF<Cv<100pF}$ und $\text{0.05<b/h<0.95}$ beschrieben werden:

$\text{Ue/Uemax in dB≈- 17*[b/h - 0.3 - 0.1*ld(Cv/10pF)]² (3)}$

- ld:: Logarithmus zur Basis 2.

Uemax ist dabei der Maximalwert der jeweiligen Kurve. Um dieses Maximum zu erreichen, ist b/h folgendermaßen zu dimensionieren:

$\text{(b/h)opt≈0.3 + 0.1*ld(Cv/10pF) (4)}$

(4)
$\text{Da b = h - 2a gilt}$ , kann mit (4) auch der optimale Abstand zwischen der flächenhaften Antennenstruktur und der leitenden Berandung zu:

$\text{aopt≈h/2 * [0.7 - 0.1*ld(Cv/10pF)] (5)}$

(5)
angegeben werden.

Die Abmessungen des Heizfeldes und der Lage in der Heckscheibe von Fahrzeugen werden unter fahrzeugspezifischen Gesichtspunkten festgelegt. In der Regel bleibt nur ein schmaler freier Bereich, der für die Unterbringung der LMK-Antennenstruktur zur Verfügung steht, so daß es unbedingt erforderlich ist, jeden möglichen dB-Wert an Signal-Rauschabstandsverbesserung auch zu nutzen. Dies bedingt neben der Optimierung der Breite b bzw. des Abstands a nach der Erfindung auch die Verwendung eines LMK-Antennenverstärkers mit kleiner Gesamt-Eingangskapazität Cv und die Vermeidung zusätzlicher kapazitiver Belastungen. Die Verbindungsleitung zwischen der Anschlußstelle 4 auf der LMK-Antennenstruktur 3 und dem Eingang 5 des LMK-Antennenverstärkers 6 ist daher möglichst kurz auszuführen.

Wie Fig. 12 entnommen werden kann, wird mit zunehmender Breite h des für die Einbringung der LMK-Antennenstruktur 3 verfügbaren Streifens zwischen Heizfeld 2 und Scheibenberandung 1 bei jeweils optimaler Gestaltung nach der Erfindung die Signalspannung Ue größer und daher die Grenzfeldstärke Eg geringer, womit ein höherer Signal-Rauschabstand im aktuellen Empfangsfall einhergeht. Im Interesse einer hohen Grenzempfindlichkeit ist daher bei Fahrzeugheckscheiben, die sowohl oberhalb als auch unterhalb des horizontal orientierten Heizfeldes einen freien Streifen aufweisen, die freie Fläche mit der größeren Breite h bei ähnlichen Längenabmessungen für den Einbau der LMK-Antennenstruktur 3 vorzuziehen.

Die Realisierung des flächenhaften LMK-Antennenleiters 3 kann in der Praxis z.B. durch Aufdampfen einer dünnen, die Durchsicht kaum beeinträchtigenden Metallschicht erfolgen. Bei Heckscheiben, deren Heizfeld 2 aus dünnen Drähten zwischen den beiden Glasschichten einer Verbundglasscheibe besteht, wird man vorzugsweise ebenfalls die LMK-Antennenstruktur 3 zwischen die beiden Glasschichten einbetten und das flächenhafte Verhalten z.B. durch eine Gitterstruktur (Fig. 3a) oder durch eine Anordnung mehrerer paralleler Drähte (Fig. 3b) nachbilden, um so die maximal erreichbare Kapazität der Antenne anzunähern.

Die Mehrzahl beheizter Fahrzeugheckscheiben wird im Siebdruckverfahren mit anschließender galvanischer Verstärkung der Leiter auf Einscheibensicherheitsglas realisiert. Bei den hierbei erforderlichen Fertigungsschritten ist es nahezu ohne Mehraufwand möglich, die für eine aktive Antenne nach der Erfindung erforderliche LMK-Antennenstruktur 3 gleichzeitig mit dem Heizfeld 2 auf die Scheibe zu drucken. Im elektrischen Verhalten ist die aufgedruckte Struktur einer Drahtstruktur der gleichen Geometrie gleichwertig.

Die Horizontalabmessung üblicher PKW-Heckscheiben beträgt ca. 1/2 Wellenlänge für Frequenzen des UKW-Bereichs. Dementsprechend besteht bei einer LMK-Struktur nach Fig. 3a oder, falls die Leiter an der der Anschlußstelle 4 gegenüberliegenden Seite durch die Verbindung 29 (Blindwiderstandsschaltung) kurzgeschlossen sind, auch für Strukturen nach Fig. 3b die Gefahr, daß UKW-Resonanzströme in der LMK-Struktur aufgrund der damit einhergehenden Verluste einen negativen Einfluß auf die Leistungsfähigkeit der aktiven LMK-UKW-Antenne im UKW-Bereich hätten. Es ist daher zweckmäßig, die Struktur 3 wie in Fig. 3b auszuführen und die einzelnen Leiter an der der Anschlußstelle gegenüberliegenden Seite nicht miteinander leitend zu verbinden.

Im vergleich zu einer Antenne nach DE-PS 26 50 044 führt zie galvanische Trennung von LMK-Antennenstruktur 3 und Heizfeld 2 zu einer erheblich geringeren Störeinkopplung auf die Antenne, die bei einer Antenne nach der Erfindung nur über die kleine Kapazität zwischen Heizfeld 2 und Antennenstruktur 3 erfolgt. Entsprechend werden an die Siebwirkung von LMK-Frequenzen wirksame Siebschaltungen in den Gleichstromzuführungen zur Heizscheibe deutlich geringere Anforderungen gestellt als bei einer Antenne nach dem Stand der Technik. Dies geht mit dem Vorteil eines deutlich geringeren technischen Aufwandes einher.

Der Eingang des getrennten UKW-Signalwegs 13 ist bei einer Antenne nach der Erfindung entweder mit dem Anschlußpunkt 19 an einer der Sammelschienen 24 des Heizfeldes 2 verbunden (Fig. 1) oder das UKW-Signal wird ebenfalls am LMK-Antennenleiter abgegriffen (Fig. 4a,b). Der Masseanschluß 22 des Antennenverstärkers 23 ist dabei in der Nähe des Anschlußpunktes 19 bzw. 4 mit der leitenden Berandung 1 der Heckscheibe zu verbinden, wodurch definierte UKW-Eigenschaften und -Impedanzen erreicht werden.

Vorteilhaft bei einer Ankopplung des UKW-Signalweges 13 an das Heizfeld 2 ist die Tatsache, daß das Heizfeld aufgrund seiner großen Fläche "stark" an das UKW-Wellenfeld angekoppelt ist und außerdem eine breitbandige, vergleichsweise niederohmige Impedanz besitzt, die verlustarm transformiert werden kann. Diese Eigenschaften ermöglichen in der Regel die Realisierung sehr guter Empfangseigenschaften.

An der Sammelschiene 24 befindet sich neben der UKW-Anschlußstelle 19 auch die Gleichstromzuführung für die Scheibenheizung, die aufgrund ihrer niederohmigen UKW-Impedanz, die parallel zur Impedanz des Heizfeldes liegt, eine erhebliche Bedämpfung des Heizfeldes darstellt. Hiermit geht ein spürbarer Verlust an Signal-Rauschabstand einher. Im Interesse guter Empfangseigenschaften ist es daher von Vorteil, bei einer derartigen Ausgestaltung einer Antenne nach der Erfindung in die Gleichstromzuführung 26 zu der Sammelschiene 24 eine Schaltung 28 aus Blindwiderständen einzufügen, die für die Frequenzen des UKW-Bereichs im Vergleich zur Impedanz der Heizstruktur 2 hochohmig ist (Fig.5a).

Eine derartige hochohmige UKW-Impedanz kann z.B. durch eine Serieninduktivität (Fig. 6a) realisiert werden. Allerdings ist aufgrund der erforderlichen Induktivität eine erhebliche Anzahl von Windungen für diese Spule erforderlich, wobei außerdem wegen der hohen Heizleistung für Fahrzeugheckscheiben von in der Regel 150 - 200 Watt und in Sonderfällen bis zu 350 Watt ein großer Drahtquerschnitt verwendet werden muß, um untragbare Verluste an Heizleistung zu vermeiden. Dies führt zu häufig nicht akzeptablen Abmessungen dieser Spule.

Vorteilhaft kann die erforderliche hochohmige UKW-Impedanz dadurch realisiert werden, daß der Blindwiderstandsschaltung 28 Resonanzcharakter gegeben wird, indem eine vom Induktivitätswert deutlich kleinere und damit auch geometrisch kleinere Spule 16 durch einen parallel geschalteten Kondensator 17 zu einem Parallelresonanzkreis ergänzt wird (Fig. 6b). Zweckmäßigerweise wählt man als Resonanzfrequenz eine Frequenz des UKW-Bandes, vorzugsweise in Bandmitte, wodurch die bestmögliche Entkopplung der Antennen-Heizstruktur 2 von der Gleichstromzuführung bei vorgegebener Induktivität erreicht wird bzw. der erforderliche Resonanzblindwiderstand so klein wie eben möglich gemacht werden kann, um einerseits keine nennenswerte Bedämpfung der UKW-Signale zu erhalten und um andererseits auch möglichst geringe Verluste an Heizleistung in Kauf nehmen zu müssen.

Um Empfangsstörungen im UKW-Band durch dem Heiz-Gleichstrom überlagerte hochfrequente Störsignale zu verhindern, sind eventuell noch Siebmaßnahmen für UKW-Frequenzen in der Gleichstromzuführung erforderlich. Im einfachsten Fall ist hierzu eine Ergänzung der Blindwiderstandsschaltung 28 um einen Kondensator 18 erforderlich, der von dem der Sammelschiene 24 abgewandten Anschluß der Serieninduktivität (Fig. 6a) oder des Serien-Parallelkreises (Fig. 6b) nach Masse zu schalten ist und der die Störsignale des UKW-Bandes kurzschließt (Fig. 6c).

Häufig sind die Empfangsergebnisse im UKW-Band noch nicht ausreichend, wenn nur in die Gleichstromzuführung zur Sammelschiene 24 eine derartige Blindwiderstandsschaltung 28 eingebaut ist und die andere Sammelschiene wechselstrommäßig niederohmig auf Massepotential liegt. In einer vorteilhaften Ausgestaltung der Erfindung wird daher auch der anderen Sammelschiene 25 des Heizfeldes 2 der Heizgleichstrom über eine Blindwiderstandsschaltung 29 (Fig. 5a) zugeführt (Gleichstromzuführung 27), was in der Regel zu einer Verbesserung des mittleren Signal-Rauschabstands führt.

Von Vorteil ist es, diese Blindwiderstandsschaltung 29 gleichartig aufzubauen wie die entsprechende Schaltung 28. Aufgrund einer vergleichsweise hochohmigen UKW-Impedanz, die dann in beide Gleichstromzuführungen (26, 27) eingeschaltet ist, ist das gesamte Heizfeld 2 somit wechselstrommäßig von der Gleichstromzuführung abgetrennt.

In vielen Fällen ist es im Interesse eines guten UKW-Signal-Rauschabstandes auch von Vorteil, die Sammelschiene 25 nicht entweder niederohmig auf Massepotential zu legen oder UKW-frequent zu isolieren sondern mit einem Blindwiderstand nach Masse zu schalten, derart, daß bei einer UKW-Impedanz der Heizscheibe mit kapazitiver Komponente dieser Blindwiderstand induktiv und bei einer induktiven Komponente der UKW-Impedanz der Heizscheibe dieser Blindwiderstand kapazitives Verhalten für UKW-Frequenzen aufweist derart, daß die Schaltung in der Umgebung des UKW-Frequenzbereichs Resonanzcharakter aufweist.

Der technische Aufwand, der mit der Notwendigkeit verbunden ist, in eine oder in beide Gleichstromzuführungen für das Heizfeld Blindwiderstandsschaltungen einzubauen, kann vermieden werden, wenn der Eingang des UKW-Signalwegs 13 nicht mit einer der Sammelschienen 24, 25 des Heizfeldes verbunden ist, sondern an den LMK-Antennenleiter 3 angekoppelt ist, der ebenfalls vom UKW-Feld angeregt wird. Diese Ankopplung kann z.B. kapazitiv erfolgen (Fig. 4a), wobei die dem LMK-Verstärker 6 parallelgeschaltete Kapazität Ck=20 unvermeidbar zur Vergrößerung der Gesamteingangskapazität Cv beiträgt. Sie ist demnach möglichst klein zu wählen, so daß der LMK-Empfang nicht merklich beeinträchtigt ist.

Diese zusätzliche kapazitive Belastung des LMK-Verstärkers 6 kann vorteilhaft durch eine transformatorische Ankopplung 21 an den UKW-Antennenleiter vermieden werden (Fig. 4b). Gesichtspunkte für die Ausführung eines derartigen Transformators 21 sind z.B. in DE-OS 23 10 616 dargestellt.

Die Verwendung der flächig ausgeführten Antennenleiterstruktur 3 auch für den UKW-Empfang führt ebenfalls zu guten Empfangsergebnissen, wenn horizontal polarisiert abgestrahlte UKW-Signale empfangen werden sollen. Für Anwendungsfälle, in denen die Antenne senderseitig zirkular oder vertikal abgestrahlte UKW-Signale empfangen soll (USA), liefert eine Antenne nach der Erfindung mit der Ankopplung der UKW-Signalwegs 13 an die Heizstruktur 2 deutlich bessere Empfangsergebnisse als bei einer Ankopplung an die auch für die LMK-Frequenzen verwendete Struktur, deren Querabmessungen in der Regel deutlich kleiner sind als die der Heizstruktur. Es zeigt sich grundsätzlich, daß zum Empfang vertikaler Feldkomponenten im UKW-Bereich Antennenstrukturen vorteilhaft sind, die ausgeprägte Abmessungen in vertikaler Richtung aufweisen.

Der UKW-Signalweg 13, kann bei einer Antenne nach der Erfindung entweder ausschließlich verlustarme passive Bauelemente oder auch zusätzlich eine Verstärkerschaltung enthalten.

Von Vorteil ist es, den UKW-Signalweg 13 im Antennenverstärker 23 als aktive Antenne auszuführen, da dann im Vergleich mit einer ausschließlich passiven Ausführung von 13 ein deutlich besserer Signal-Rauschabstand im Gesamtsystem erzielt wird. Hierzu ist es erforderlich, die Verstärkerstufe mittels einer möglichst verlustarmen Transformationsschaltung an die Quellimpedanz der UKW-Antennenstruktur bezüglich einer Optimierung des Signal-Rauschverhältnisses anzupassen und den Verstärker in unmittelbarer Nähe der Antennenschlußstelle am Antennenleiter anzuordnen. Diese Möglichkeit, den mittleren Rauschabstand anzuheben, ist immer dann von Vorteil, wenn die Leistungsfähigkeit der passiven Antennenstruktur im Vergleich mit einer Referenzantenne, z.B. der Standardstabantenne, nicht ausreicht. Eine weitere verlustarme Transformationsschaltung am Ausgang des aktiven Elements im UKW-Signalweg 13 ermöglicht für das UKW-Band Leistungsanpassung an den Wellenwiderstand des Verbindungskabels zum Empfänger.

Bei ausreichender Leistungsfähigkeit der passiven UKW-Struktur ist es im Interesse einer wirtschaftlichen Lösung vorteilhaft, wenn der Signalweg 13 ausschließlich verlustarme passive Transformationselemente zur Impedanzanpassung der UKW-Antennenstruktur an den Kabelwellenwiderstand enthält.

Bei einer Antenne nach der Erfindung kann im Fall einer für den LMK- und UKW-Frequenzbereich gemeinsam genutzten flächenhaften Antennenstruktur 3 die Anschlußstelle 4 an einem beliebigen Punkt auf der Struktur angebracht sein, z.B. auf der vertikalen Symmetrielinie 30 möglichst nahe an der leitenden Scheibenberandung. Vorteilhafter ist es jedoch in der Regel, wenn die Anschlußstelle 4 an der rechten oder linken Schmalseite der flächenhaften Struktur 3 angebracht ist, da hierdurch ein kürzeres Verbindungskabel zum Empfänger verwendet werden kann und außerdem in der Nähe der Schmalseiten der Struktur 3 meistens gute Möglichkeiten zur Unterbringung des Antennenverstärkers 23 im Holm des Fahrzeuges vorhanden sind (Fig. 2).

Wird für den UKW-Empfang die Heizstruktur 2 verwendet, ist es von Vorteil, die Anschlußpunkte 4 und 19 an benachbarten Punkten der flächenhaften Antennenstruktur 3 und der Heizstruktur 2 jeweils in der Nähe der Scheibenberandung 1, also an der rechten oder linken Schmalseite der Heckscheibe anzuordnen (Fig. 1). Hierdurch sind jeweils kurze Verbindungen zwischen 4 und 6 bzw. 19 und 13 möglich. Der LMK-Antennenverstärker 6, der UKW-Signalweg 13 und die Frequenzweiche 11 können in einem einzigen Gehäuse des Antennenverstärkers 23 untergebracht werden, und der gemeinsame Massepunkt 22 des Antennenverstärkers 23 kann ebenfalls in der Nähe der Anschlußpunkte 4 und 19 an der leitenden Scheibenberandung angebracht werden.

In manchen Fällen ist der Abstand zwischen dem Heizfeld 2 und der Scheibenberandung 1 zu gering, um eine hinreichend kleine Mindestfeldstärke zu bewirken (Fig. 12). So führt eine Verringerung der Breite h des freien Streifens von 20 cm auf 6 cm bei jeweils optimaler Dimensionierung nach der Erfindung zu einem um ca. 10.5 dB schlechteren Signal-Rauschabstand im LMK-Bereich. In solchen Fällen ist eine Verbesserung der Grenzempfindlichkeit zu erreichen, wenn das Heizfeld 2 hochfrequent auch im LMK-Bereich von der Gleichstromzuführung 26, 27 isoliert wird derart, wie es zum Beispiel mit Hilfe einer bifilar ausgeführten Drossel 30 nach Fig. 8 erfolgen kann. In diesem Fall führt das Heizfeld 2 gegenüber der sie umgebenden Karosserie eine LMK-frequente Signalspannung. Das Ersatzschaltbild der Antenne mit Verstärker in Fig. 9 bleibt dabei unverändert. Die minimale Grenzfeldstärke Eg wird nun nicht für gleiche Abstände ak und ah (Fig. 2) erreicht. Durch den Empfangsbeitrag des Heizfeldes 2 und seine kapazitive Kopplung zum LMK-Antennenleiter 3 ist für die Minimierung der Mindestfeldstärke Eg bzw. für die Maximierung der Spannung Ue ein deutlich kleinerer Abstand ah zum Heizfeld 2 als zum leitenden Scheibenrand 1 (ak) optimal.

## Patentansprüche

1. Antennenanordnung für den LMK- und UKW-Rundfunkempfang in der Heckscheibe eines Kraftfahrzeugs mit einem darin befindlichen, an den Seiten mit je einer Sammelschiene versehenen Heizfeld, einer Gleichstromzuführung und einem mit dem Heizfeld galvanisch nicht verbundenen, rechteckig-flächenhaft ausgebildeten Antennenleiter für den Empfang der LMK-Signale, der im vom Heizfeld nicht bedeckten Bereich der Heckscheibe angeordnet ist,
dadurch gekennzeichnet, daß der Anschluß (4) des Antennenleiters (3) mit der Eingangsklemme (5) eines rauscharmen linearen in einem Antennenverstärker (23) enthaltenen LMK-Verstärkers (6) mit kapazitiv hochohmigem Eingangswiderstand über eine so kurze Zuleitung verbunden ist und die Masseverbindung (22) des Antennenverstärkers (23) ebenfalls über eine so kurze Leitung mit der leitenden Berandung der Heckscheibe verbunden ist, daß eine aktive LMK-Antenne mit integriertem Verstärker gebildet ist, daß ferner die Abstände dieses Antennenleiters (3) mit den Querabmessungen (b) von der Berandung der Scheibe und von dem Heizfeld so bemessen sind, daß das Verstärkereingangssignal maximal ist, und daß das Ausgangssignal des LMK-Verstärkers (6) dem ersten Eingang (10) einer Frequenzweiche (11) im Antennenverstärker (23) zugeführt ist und die Antennenanschlußstelle (12) durch den Ausgang dieser Frequenzweiche gebildet ist, daß im Antennenverstärker (23) ein getrennter Signalweg (13) für UKW-Signale vorhanden ist, wobei dieser Signalweg eingangsseitig
a) entweder mit dem Anschlußpunkt (19) auf einer Sammelschiene (24) des Heizfeldes (2) verbunden ist und in der Gleichstromzuführung dieser Sammelschiene (24) oder in die Gleichstromzuführungen beider Sammelschienen (24,25) eine Blindwiderstandsschaltung (28) bzw. je eine Blindwiderstandsschaltung (28,29) mit Gleichstromdurchgang eingeschaltet ist, oder
b) der UKW-Signalweg (13) eingangsseitig an den LMK-Antennenleiter angekoppelt ist,
und daß das Ausgangssignal des UKW-Signalwegs (13) dem zweiten Anschluß (14) der Frequenzweiche (11) zugeführt ist.

2. Antennenanordnung nach Anspruch 1, dadurch gekennzeichnet, daß bei horizontal ausgebildeten Heizleitern (2) der flächenhaft ausgebildete Antennenleiter (3) mit den Querabmessungen b in dem trapezförmigen freien Raum mit der Höhe h oberhalb oder unterhalb des Heizfeldes (2) mittig zu der senkrechten Symmetrielinie der Heckscheibe (1) angebracht ist und die drei Abstände ak zwischen der Berandung des flächenhaft ausgebildeten Antennenleiters (3) und dem Scheibenrand, ah zwischen der genannten Berandung und dem Heizfeld (2) und es zwischen der genannten Berandung und dem seitlichen Scheibenrand jeweils gleich groß und bei vorgegebener Eingangskapazität Cv des Antennenverstärkers (23) im Bereich $\text{5 pF ≦ Cv ≦ 100 pF}$ und wenn die Blindwiderstandsschaltung bzw. -schaltungen (28 bzw. 29) für Frequenzen des LMK-Bereichs keine wechselstrommäßige Trennung von der Karosserie bewirkt bzw. bewirken, (Fig. 2) nahezu gemäß folgender Gleichung dimensioniert sind:
$\text{ak = ah = as = a≈h/2* [0.7 - 0.1 * ld (Cv/10pF)]}$

3. Antennenanordnung nach Anspruch 1, dadurch gekennzeichnet, daß die Gleichstromzuführung (26,27) über eine bifilar ausgeführte, für Signale des LMK-Frequenzbereichs hochohmige Drossel (30) erfolgt und der Abstand ah zwischen Heizfeld (2) und dem Rand der flächig gestalteten LMK-Antennenstruktur (3) merklich kleiner als der Abstand ak zwischen der metallischen Berandung (1) der Heizscheibe und der LMK-Antennenstruktur (3) gewählt sind und dadurch das LMK-Verstärkersignal maximiert wird (Fig. 8).

4. Antennenanordnung nach Anspruch 2, dadurch gekennzeichnet, daß bei freien Flächen oberhalb und unterhalb der Heizstruktur (2) der LMK-Antennenleiter (3) in dem Feld angebracht ist, in dem die zur Verfügung stehende Höhe h größer ist.

5. Antennenanordnung nach den Ansprüchen 1 bis 4, dadurch gekennzeichnet, daß der flächenhaft ausgebildete Antennenleiter (3) durch eine Drahtstruktur mit Gittercharakter ausgeführt ist (Fig. 3a).

6. Antennenanordnung nach den Ansprüchen 1 bis 4, dadurch gekennzeichnet, daß der flächenhaft ausgebildete Antennenleiter (3) durch eine Drahtstruktur mit mehreren zueinander parallelen Leitern ausgeführt ist, die Anschlußstelle (4) an einer Schmalseite dieser Struktur liegt und die Leiter auf der der Anschlußstelle (4) gegenüberliegenden Seite nicht elektrisch leitend miteinander verbunden sind (Fig. 3b).

7. Antennenanordnung nach den Ansprüchen 5 und 6, dadurch gekennzeichnet, daß die Drahtstruktur durch auf die Scheibe aufgedruckte Leiter gebildet ist.

8. Antennenanordnung nach den Ansprüchen 1 bis 7, dadurch gekennzeichnet, daß im Falle a des Anspruchs 1 der Eingang des Signalwegs (13) für UKW-Signale an die Anschlußstelle (19) an der Sammelschiene (24) des Heizfeldes (2) über eine möglichst kurze Verbindung angeschlossen ist (Fig. 1) und daß der Heizgleichstrom dieser Sammelschiene über eine Blindwiderstandsschaltung (28) mit hochohmiger Impedanz im UKW-Bereich zugeführt ist.

9. Antennenanordnung nach Anspruch 8, dadurch gekennzeichnet, daß die hochohmige Impedanz in der Blindwiderstandsschaltung (28) durch eine Serieninduktivität erzeugt ist (Fig. 6a).

10. Antennenanordnung nach Anspruch 8, dadurch gekennzeichnet, daß die hochohmige Impedanz in der Blindwiderstandsschaltung (28) für den UKW-Bereich dadurch gebildet ist, daß in Serie zur Gleichstromführung (26) zur Sammelschiene (24) ein Parallelresonanzkreis geschaltet ist, der aus einer Induktivität (16) und einer parallelgeschalteten Kapazität (17) besteht und dessen Resonanzfrequenz im UKW-Band liegt und dessen Resonanzblindwiderstand hinreichend groß ist, so daß die Bedämpfung des Empfangssignals für alle UKW-Frequenzen nicht nennenswert ist (Fig. 6b).

11. Antennenanordnung nach Anspruch 9 oder 10, dadurch gekennzeichnet, daß ein zusätzlicher Siebkondensator (18) verwendet wird, der zwischen dem der Sammelschiene (24) abgewandten Anschluß des Parallelresonanzkreises aus (16) und (17) und Masse geschaltet ist und dessen Wert so gewählt ist, daß er im UKW-Bereich wechselstrommäßig niederohmig ist (Fig. 6b).

12. Antennenanordnung nach den Ansprüchen 8 bis 11, dadurch gekennzeichnet, daß die Gleichstromzuführung (27) zur anderen Sammelschiene (25) für UKW direkt nach Masse geschaltet ist.

13. Antennenanordnung nach den Ansprüchen 8 bis 11, dadurch gekennzeichnet, daß auch der anderen Sammelschiene der Heizgleichstrom über eine Blindwiderstandsschaltung (29) mit hochohmiger Impedanz im UKW-Bereich zugeführt ist und die Heizstruktur dadurch von der Gleichstromzuführung hochfrequent isoliert ist (Fig. 5a).

14. Antennenanordnung nach den Ansprüchen 8 bis 11, dadurch gekennzeichnet, daß auch der anderen Sammelschiene (25) der Heizgleichstrom über eine Blindwiderstandsschaltung (29) zugeführt ist und bei einer kapazitiven Komponente der UKW-Impedanz der Heizstruktur (2) diese Blindwiderstandsschaltung induktives Verhalten und bei einer induktiven Komponente der UKW-Impedanz der Heizstruktur (2) diese Blindwiderstandsschaltung kapazitives Verhalten im UKW-Bereich aufweist, derart, daß im UKW-Bereich die Gesamtschaltung Resonanzcharakter besitzt.

15. Antennenanordnung nach den Ansprüchen 1 bis 7, dadurch gekennzeichnet, daß im Falle b des Anspruchs 1 der Eingangs des Signalwegs (13) für UKW-Signale kapazitiv an den flächenhaft ausgebildeten Antennenleiter (3) angeschlossen ist und dabei die Ankoppelkapazität (20) so klein gewählt ist, daß der LMK-Empfang durch die Vergrößerung der Gesamt-Eingangskapazität Cv durch die kapazitive Belastung nicht beeinträchtigt ist (Fig. 4a).

16. Antennenanordnung nach den Ansprüchen 1 bis 7, dadurch gekennzeichnet, daß im Falle b des Anspruchs 1 der Eingang des Signalwegs für UKW-Signale mit Hilfe eines Transformators (21) an den flächenhaft ausgebildeten Antennenleiter (3) angeschlossen ist (Fig. 4b).

17. Antennenanordnung nach den Ansprüchen 8 bis 16, dadurch gekennzeichnet, daß der Signalweg (13) für UKW-Signale ausschließlich verlustarme passive Transformationsschaltungen enthält, die derart gestaltet sind, daß auf an sich bekannte Weise am Ausgang der Frequenzweiche Impedanzanpassung an die Antennenleitung im UKW-Bereich besteht.

18. Antennenanordnung nach den Ansprüchen 8 bis 16, dadurch gekennzeichnet, daß der Signalweg (13) für UKW-Signale eine Verstärkerschaltung und vor deren Eingang eine verlustarme passive Transformationsschaltung enthält, die Rauschanpassung für den UKW-Bereich bewirkt und am Ausgang des Verstärkers eine weitere verlustarme Anpassungsschaltung vorhanden ist, so daß am Ausgang der Frequenzweiche (11) Impedanzanpassung an die Antennenanschlußleitung besteht.

19. Antennenanordnung nach den Ansprüchen 8 und 10 bis 17, dadurch gekennzeichnet, daß im Falle a des Anspruchs 1 sich die Anschlüsse für LMK-Signale (4) und für UKW-Signale (19) dicht beieinander an der Seitenberandung der Heckscheibe befinden.

20. Antennenanordnung nach Anspruch 1, dadurch gekennzeichnet, daß im Falle a des Anspruchs 1 mit nur einer Blindwiderstandsschaltung (28) diese Bestandteil der Eingangstransformationsschaltung im UKW-Signalweg (13) ist (Fig. 7).

## Claims

1. Aerial array for long-, medium- and short-wave and VHF radio reception in the rear windscreen of a motor vehicle with a heated area located therein provided with a bus bar on each of its sides, a direct current feed and a rectangular two-dimensionally formed aerial conductor not connected electrically to the heated area for the reception of long-, medium- and short-wave signals, which is arranged in the part of the rear windscreen not covered by the heated area,
characterised in that the connection (4) of the aerial conductor (3) is connected to the input terminal (5) of a low-noise linear long-, medium- and short-wave amplifier (6) contained in an aerial amplifier (23) with a capacitively high-resistance input resistance via so short a supply lead and the earth connection (22) of the aerial amplifier (23) is likewise connected to the conductive edge of the rear windscreen via so short a lead that an active long-, medium- and short-wave aerial with an integral amplifier is formed, that moreover the distances of this aerial conductor (3) with the transverse dimensions (b) from the edge of the windscreen and from the heated area are so calculated that the amplifier input signal is at a maximum, and that the output signal of the long-, medium- and short-wave amplifier (6) is supplied to the first input (10) of a separating filter (11) in the aerial amplifier (23) and the aerial connecting point (12) is formed by the output of this separating filter, that in the aerial amplifier (23) a separate signal path (13) for VHF signals is present, this signal path on the input side
a) either being connected to the point of connection (19) on a bus bar (24) of the heated area (2) and a reactance circuit (28) being inserted in the direct current feed of this bus bar (24) or a reactance circuit (28, 29) being inserted into each of the direct current feeds of both bus bars (24, 25) with direct current throughput, or
b) the VHF signal path (13) on the input side being coupled to the long-, medium- and short-wave aerial conductor,
and that the output signal of the VHF signal path (13) is supplied to the second connection (14) of the separating filter (11).

2. Aerial array according to claim 1, characterised in that, in the case of horizontally formed heating conductors (2), the two-dimensionally formed aerial conductor (3) with the transverse dimensions b in the trapezoidal free area with the height h above or below the heated area (2) is mounted central to the vertical bisecting line of the rear windscreen (1) and the three distances ak between the bounds of the two-dimensionally formed aerial conductor (3) and the edge of the windscreen, ah between the said bounds and the heated area (2) and as between the said bounds and the lateral edge of the windscreen are respectively commensurate and at a preset input capacitance Cv of the aerial amplifier (23) in the range $\text{5 pF ≦ Cv ≦ 100 pF}$ and if the reactance circuit or reactance circuits (28 and/or 29) does not or do not effect any alternating current isolation from the vehicle body for frequencies of the long-, medium- and short-wave range, (Fig. 2) are dimensioned virtually as per the following equation:
${\text{ak = ah = as = a≈h/2}}^{\text{*}} \text{[0.7 - 0.1 * ld (Cv/10pF)]}$

3. Aerial array according to claim 1, characterized in that the direct current feed (26, 27) is effected via a choke (30) of bifilar design with high resistance for signals of the long-, medium- and short-wave frequency range and the distance ah between the heated area (2) and the edge of the two-dimensionally formed long-, medium- and short-wave aerial structure (3) are2) chosen so as to be markedly smaller than the distance ak between the metallic edge (1) of the heated windscreen and the long-, medium- and short-wave aerial structure (3) and due to this the long-, medium- and short-wave amplifier signal is maximized (Fig. 8).

4. Aerial array according to claim 2, characterised in that, where there are free surfaces above and below the heating structure (2), the long-, medium- and short-wave aerial conductor (3) is accommodated in the area in which the available height h is greater.

5. Aerial array according to claims 1 to 4, characterised in that the two-dimensionally formed aerial conductor (3) is realized by means of a wire structure with a lattice character (Fig. 3a).

6. Aerial array according to claims 1 to 4, characterised in that the two-dimensionally formed aerial conductor (3) is realized by means of a wire structure with several conductors parallel to one another, the point of connection (4) lies on a short side of this structure and the conductors on the side opposite the point of connection (4) are not connected to one another so as to be electrically conductive (Fig. 3b).

7. Aerial array according to claims 5 and 6, characterised in that the wire structure is formed by conductors printed onto the windscreen.

8. Aerial array according to claims 1 to 7, characterised in that in case a of claim 1 the input of the signal path (13) for VHF signals is connected to the point of connection (19) on the bus bar (24) of the heated area (2) via as short a connection as possible (Fig. 1) and that the heating direct current is supplied to this bus bar via a reactance circuit (28) with high-resistance impedance in the VHF range.

9. Aerial array according to claim 8, characterised in that the high-resistance impedance in the reactance circuit (28) is produced by a series inductor (Fig. 6a).

10. Aerial array according to claim 8, characterised in that the high-resistance impedance in the reactance circuit (28) for the VHF range is formed by a parallel resonant circuit connected in series to the direct current supply (26) to the bus bar (24), this circuit consisting of an inductor (16) and a capacitor (17) connected in parallel and its resonant frequency lying in the VHF range and its resonance reactance being sufficiently great, so that the damping of the received signal for all VHF frequencies is not of any consequence (Fig. 6b).

11. Aerial array according to claim 9 or 10, characterised in that an additional filter capacitor (18) is used, which is connected between the connection of the parallel resonant circuit consisting of (16) and (17) turned away from the bus bar (24) and earth and the value of which is selected such that it is low-resistance in the VHF range in terms of alternating current (Fig. 6b).

12. Aerial array according to claims 8 to 11, characterised in that the direct current feed (27) to the other bus bar (25) for VHF is connected directly to earth.

13. Aerial array according to claims 8 to 11, characterised in that the heating direct current is supplied also to the other bus bar via a reactance circuit (29) with high-resistance impedance in the VHF range and the heating structure is high-frequency isolated by this from the direct current feed (Fig. 5a).

14. Aerial array according to claims 8 to 11, characterised in that the heating direct current is supplied via a reactance circuit (29) to the other bus bar (25) also and in the case of a capacitive component of the VHF impedance of the heating structure (2) this reactance circuit exhibits inductive behaviour, and in the case of an inductive component of the VHF impedance of the heating structure (2) this reactance circuit exhibits capacitive behaviour in the VHF range, such that in the VHF range the overall circuit has a resonant character.

15. Aerial array according to claims 1 to 7, characterised in that in case b of claim 1 the input of the signal path (13) for VHF signals is connected capacitively to the two-dimensionally formed aerial conductor (3) and thereby the coupling capacitance (20) is chosen so as to be so small that long-, medium- and short-wave reception is not adversely affected by the increase in the total input capacitance Cv due to the capacitive loading (Fig. 4a).

16. Aerial array according to claims 1 to 7, characterised in that in case b of claim 1 the input of the signal path for VHF signals is connected with the aid of a transformer (21) to the two-dimensionally formed aerial conductor (3) (Fig. 4b).

17. Aerial array according to claims 8 to 16, characterised in that the signal path (13) for VHF signals contains exclusively low-loss passive transformer circuits, which are constructed such that impedance matching to the aerial lead in the VHF range exists in a known manner at the output of the separating filter.

18. Aerial array according to claims 8 to 16, characterised in that the signal path (13) for VHF signals contains an amplifier circuit and before its input a low-loss passive transformer circuit, which effects noise matching for the VHF range and a further low-loss matching circuit is present at the output of the amplifier, so that at the output of the separating filter (11) impedance matching to the aerial connection lead exists.

19. Aerial array according to claims 8 and 10 to 17, characterised in that in case a of claim 1 the connections for long-, medium- and short-wave signals (4) and for VHF signals (19) lie close to one another at the lateral edge of the rear windscreen.

20. Aerial array according to claim 1, characterised in that in case a of claim 1 with only one reactance circuit (28) this is a component of the input transformer circuit in the VHF signal path (13) (Fig. 7).

## Revendications

1. Configuration d'antenne dans la vitre arrière d'une automobile pour la réception des ondes LMK (grandes ondes, petites ondes et des ondes courtes), et des ondes ultra-courtes (UKW), la vitre comportant un panneau chauffant muni de chaque côté d'une barre collectrice, une amenée de courant continu et un conducteur d'antenne de forme rectangulaire et adhérant à la surface et qui n'est pas relié électriquement au panneau chauffant, ledit conducteur d'antenne étant destiné à la réception des signaux LMK et étant placé dans la zone de la vitre arrière non recouverte par le panneau chauffant, caractérisée en ce que le raccordement (4) du conducteur d'antenne (3) à la borne d'entrée (5) d'un amplificateur LMK (6) muni d'une résistance capacitive d'entrée de valeur ohmique élevée, linéaire à faible bruit, et contenu dans un amplificateur d'antenne (23) se fait par l'intermédiaire d'un fil d'amenée suffisamment court, et la borne de mise à la masse (22) de l'amplificateur d'antenne (23) étant également reliée au bord conducteur de la vitre arrière par un fil suffisamment court pour que l'on obtienne une antenne LMK active à amplificateur intégré ; en ce qu'en outre, les distances de ce conducteur d'antenne (3) dans le sens transversal (b) par rapport au bord de la vitre et au panneau chauffant sont calculées de telle manière que le signal d'entrée de l'amplificateur soit maximal ; en ce que le signal de sortie de l'amplificateur LMK (6) est amené à la première entrée (10) d'un circuit séparateur de fréquences (11) dans l'amplificateur d'antenne (23) ; en ce que le point de couplage (12) de l'antenne est constitué par la sortie de ce séparateur de fréquences ; en ce qu'une voie de signaux séparée (13) pour les signaux UKW est prévue dans l'amplificateur d'antenne (23), cette voie de signaux étant,
a) soit reliée du côté entrée avec le point de raccordement (19) sur une barre collectrice (24) du panneau chauffant (2) et un circuit de réactance (28) ou deux circuits de réactance (28,29) avec passage de courant continu est ou sont monté(s) respectivement dans l'amenée de courant continu de cette barre collectrice (24) ou dans les amenées de courant continu des deux barres collectrices (24, 25),
b) soit accouplée côté entrée au conducteur d'antenne LMK,
et en ce que le signal de sortie de la voie de signaux UKW (13) est amené à la seconde connexion (14) du séparateur de fréquences (11).

2. Configuration d'antenne suivant la revendication 1, caractérisée en ce que, dans le cas de conducteurs chauffants (2) formés horizontalement, le conducteur d'antenne (3), formé pour adhérer à la surface et situé à des distances transversales b dans l'espace libre trapézoïdal de hauteur h au-dessus ou au-dessous du panneau chauffant (2), est monté au centre par rapport à la bissectrice verticale de la vitre arrière (1) et en ce que les trois distances aₖ entre le bord du conducteur d'antenne (3) adhérent à la surface et le bord de la vitre, aₕ entre ledit bord du conducteur et le panneau chauffant (2) et aₛ entre ledit bord du conducteur et le bord latéral de la vitre sont toutes égales et en ce que, pour une capacité d'entrée donnée Cv de l'amplificateur d'antenne (23) dans la fourchette $\text{5 pF ≦ Cv ≦ 100 pF}$ , et si le ou les circuit(s) de réactance (28 ou 29) n'effectue ou n'effectuent, pour les fréquences de la gamme LMK, aucun isolement de la carrosserie par rapport au courant alternatif, ces distances (figure 2) Sont dimensionnées pratiquement suivant l'équation suivante :
${\text{a}}_{\text{k}} {\text{= a}}_{\text{h}} {\text{= a}}_{\text{s}} \text{= a≈h/2 * [0,7 - 0,1 * ld (Cv/10 pF)].}$

3. Configuration d'antenne suivant la revendication 1, caractérisée en ce que l'amenée de courant continu (26, 27) se fait par l'intermédiaire d'une inductance (30) bifilaire de valeur ohmique élevée pour les signaux de la gamme des fréquences LMK ; en ce que la distance aₕ entre le panneau chauffant (2) et le bord de la structure d'antenne LMK (3) configurée plate est sensiblement inférieure à la distance aₖ entre le bord métallique (1) de la vitre chauffante et la structure d'antenne LMK (3) et en ce que le signal d'amplificateur LMK est ainsi maximisé (figure 8).

4. Configuration d'antenne suivant la revendication 2, caractérisée en ce que, dans le cas de surfaces libres au-dessus et au-dessous de la structure chauffante (2), le conducteur d'antenne LMK (3) est placé dans la zone dans laquelle la hauteur h qui reste disponible est la plus grande.

5. Configuration d'antenne suivant l'une quelconque des revendications 1 à 4, caractérisée en ce que le conducteur d'antenne (3) formé pour adhérer à la surface est réalisé au moyen d'une structure de fils de type treillis (figure 3a).

6. Configuration d'antenne suivant l'une quelconque des revendications 1 à 4, caractérisée en ce que le conducteur d'antenne (3) formé pour adhérer à la surface est réalisé au moyen d'une structure de fils comportant plusieurs conducteurs parallèles entre eux, le point de raccordement (4) situé sur le petit côté de cette structure et le conducteur sur le côté opposé au point de raccordement (4) n'étant pas reliés électriquement entre eux (figure 3b).

7. Configuration d'antenne suivant les revendications 5 et 6, caractérisée en ce que la structure de fils est formée par des conducteurs appliqués sur la vitre.

8. Configuration d'antenne suivant l'une quelconque des revendications 1 à 7, caractérisée en ce que, dans le cas a de la revendication 1, l'entrée de la voie de signaux (13) pour les signaux UKW est raccordée au point de raccordement (19) sur la barre collectrice (24) du panneau chauffant (2) par l'intermédiaire d'une liaison aussi courte que possible (figure 1) et en ce que le courant continu de chauffage de cette barre collectrice est amené par l'intermédiaire d'un circuit de réactance (28) à haute impédance dans la gamme UKW.

9. Configuration d'antenne suivant la revendication 8, caractérisée en ce que la haute impédance dans le circuit de réactance (28) est produite par une résistance inductive série (figure 6a).

10. Configuration d'antenne suivant la revendication 8, caractérisée en ce que la haute impédance dans le circuit de réactance (28) pour la gamme UKW est formée par le montage d'un circuit de résonance parallèle en série avec l'amenée de courant continu (26) vers la barre collectrice (24), ce circuit se composant d'une résistance inductive (16) et d'un condensateur (17) montés en parallèle, sa fréquence de résonance se situant dans la bande UKW et sa réactance de résonance étant suffisamment élevée pour que l'affaiblissement du signal de réception pour toutes les fréquences UKW ne soit pas notable (figure 6b).

11. Configuration d'antenne suivant la revendication 9 ou la revendication 10, caractérisée en ce qu'un condensateur de filtrage (18) additionnel est utilisé, qui est monté entre la borne du circuit de résonance parallèle, composé de (16)et (17), opposée à la barre collectrice (24) et la masse et en ce que sa valeur est choisie de telle manière qu'il soit à basse impédance pour le courant alternatif dans la gamme UKW (figure 6c).

12. Configuration d'antenne suivant l'une quelconque des revendications 8 à 11, caractérisée en ce que l'amenée de courant continu (27) est reliée directement après la masse à l'autre barre collectrice (25) pour les UKW.

13. Configuration d'antenne suivant l'une quelconque des revendications 8 à 11, caractérisée en ce qu'également le courant continu de chauffage est amené à l'autre barre collectrice par l'intermédiaire d'un circuit de réactance (29) à haute impédance dans la gamme UKW et en ce que la structure chauffante est ainsi isolée à haute fréquence de l'amenée de courant continu (figure 5a).

14. Configuration d'antenne suivant l'une quelconque des revendications 8 à 11, caractérisée en ce qu'également le courant continu de chauffage est amené à l'autre barre collectrice (25) par l'intermédiaire d'un circuit de réactance (29) et que, pour une composante capacitive de l'impédance UKW de la structure chauffante (2), ce circuit de réactance présente un comportement inductif et en ce que, pour une composante inductive de l'impédance UKW de la structure de chauffage (2), ce circuit de réactance a un comportement capacitif dans la gamme UKW de telle manière que, dans la gamme UKW, l'ensemble du circuit possède un caractère de résonance.

15. Configuration d'antenne suivant l'une quelconque des revendications 1 à 7, caractérisée en ce que, dans le cas b de la revendication 1, l'entrée de la voie de signaux (13) pour les signaux UKW est raccordée de manière capacitive au conducteur d'antenne (3) qui adhère à la surface, la capacité de couplage (20) étant alors choisie suffisamment petite pour que la réception LMK ne soit pas altérée par l'augmentation de la capacité d'entrée totale Cv par la charge capacitive (figure 4a).

16. Configuration d'antenne suivant l'une quelconque des revendications 1 à 7, caractérisée en ce que, dans le cas b de la revendication 1, l'entrée de la voie de signaux pour les signaux UKW est raccordée à l'aide d'un transformateur (21) au conducteur d'antenne (3) qui adhère à la surface (figure 4b).

17. Configuration d'antenne suivant l'une quelconque des revendications 8 à 16, caractérisée en ce que la voie de signaux (13) pour les signaux UKW comprend exclusivement des circuits de transformation passifs à faibles pertes qui sont configurés de telle manière qu'à la sortie du circuit séparateur de fréquences, une adaptation d'impédance à la ligne d'antenne dans la gamme UKW soit présente d'une manière connue en soi.

18. Configuration d'antenne suivant l'une quelconque des revendications 8 à 16, caractérisée en ce que la voie de signaux (13) pour les signaux UKW comporte un circuit d'amplificateur et, avant l'entrée de celui-ci, un circuit de transformation passif à faibles pertes, qui effectue une adaptation à bruit minimum pour la gamme UKW et en ce qu'à la sortie de l'amplificateur, il est prévu un autre circuit d'adaptation à faibles pertes de telle manière qu'à la sortie du circuit séparateur de fréquences (11), une adaptation d'impédance à la ligne de raccordement d' antenne soit obtenue.

19. Configuration d'antenne suivant la revendication 9 ou l'une quelconque des revendications 10 à 17, caractérisée en ce que, dans le cas a de la revendication 1, les bornes pour les signaux LMK (4) et pour les signaux UKW (19) se trouvent très près l'une de l'autre contre le bord latéral de la vitre arrière.

20. Configuration d'antenne suivant la revendication 1, caractérisée en ce que, dans le cas a de la revendication 1, avec uniquement un circuit de réactance (28), ce composant du circuit de transformation d'entrée se trouve dans la voie de signaux UKW (13) (figure 7).
